# FASCICULE DE BREVET EUROPEEN

(11) **EP 1 800 796 B1**
(45) Date de publication et mention de la délivrance du brevet: **01.04.2009**
(21) Numéro de dépôt: 06301262.9
(22) Date de dépôt: 15.12.2006
(51) Int. Cl.: B24B 7/18, B24B 23/00, B25H 1/00

(54) **Structure de manutention support de ponceuses à bras**
Tragkonstruktion für eine Stabpoliermaschine
Support structure for a pole sander

(30) Priorité: 20.12.2005 FR 0553951
(43) Date de publication de la demande: 27.06.2007
(73) Titulaire: M.B.H. Developpement, 42120 St. Vincent de Boisset (FR)
(72) Inventeur: Bottazzi, Marc, 42120 Saint Vincent de Boisset (FR)
(74) Mandataire: Dupuis, François

(56) Documents cités:
- AU-A- 2 308 684
- DE-U1- 29 919 442
- US-A- 1 674 669

## Description

L'invention se rattache au secteur technique du matériel et équipement de manutention d'outils et instruments à main destinés à des travaux dans le bâtiment et la construction suivant la préambule de la revendication 1. Un exemple d'un telle structure de manutention est décrit dans le document US-A-1 674 669.

Le travail sous plafond pour des travaux de ponçage est souvent malaisé pour l'opérateur qui doit porter à bout de bras la machine à poncer et souvent monter sur des escabeaux ou échelles lui permettant de travailler ponctuellement sur des surfaces limitées. Pour remédier à cette contrainte, le Demandeur a développé des ponceuses à bras connues sous la marque GIRAFE comprenant un bras de grande longueur avec en bout d'extrémité l'outil de ponçage, tandis qu'à l'opposé, le bras reçoit un flexible monté en communication avec un bloc aspirant des poussières et détritus.

La manipulation des ponceuses à bras sur de longues périodes de temps reste fastidieuse et pénible, et les efforts pour la maintenir à bout de bras sont source de fatigue rapide de par le poids de la ponceuse à bras. En outre, un problème réside dans le fait que l'opérateur n'a pas toujours le recul nécessaire pour visualiser la zone de travail.

Pour des appareils à poncer simples, il a été proposé dans le modèle d'utilité DE 299 19442 une structure support roulante (1) réglable en hauteur par des éléments d'assemblage (1a) (1b) télescopique, et qui est agencée avec des moyens sous forme de parallélogrammes (2) déformables recevant en extrémité un moyen support (3) de la machine électroportative à poncer (6). La structure décrite dans ce document reste particulièrement complexe à réaliser avec plusieurs mécanismes, un support du parallélogramme déformable, le parallélogramme lui-même incluant des moyens à ressort de contrôle d'extension et des moyens supports de la machine électroportative. La commande elle-même dans l'orientation de la machine à poncer reste complexe et en toute hypothèse, il n'est guère possible pour l'opérateur de manipuler la structure, l'orientation et le positionnement de l'outil de ponçage.

Par ailleurs, dans le cadre de la plateforme roulante de la structure décrite dans ce document, celle-ci est conçue et établie pour donner une base horizontale d'appui et de stabilité, avec pour conséquence, une absence d'adaptabilité de la position de la structure selon les conditions d'exercice des travaux à effectuer.

On connaît aussi par le brevet US 1674669 un appareil de manutention d'outils qui comprend une structure télescopique montée sur des roulettes. L'extrémité supérieure de la tige télescopique de la structure reçoit un étrier récepteur d'un bras télescopique dont une extrémité reçoit un autre étrier support d'un outil, et l'autre extrémité un contrepoids d'équilibrage. La manipulation de la structure s'effectue par la partie arrière du bras télescopique afin de maintenir en position active l'outil. Comme précédemment, ce document décrit un appareil qui n'a aucune capacité d'adaptabilité de position par rapport aux conditions d'urgence des travaux à effectuer.

On connaît aussi par le brevet australien AU 23086/84 une structure de manutention support de ponceuses à colonnes télescopiques monté sur roulettes avec une poignée séparée pour le portage et la préhension de la structure.

Par rapport à l'ensemble de l'art antérieur précité, la démarche du Demandeur a donc été de réfléchir à une nouvelle conception d'une structure portante adaptée au support d'une ponceuse à bras, mais donnant toute liberté de manoeuvre à l'opérateur avec une visualisation en recul du champ et zone de travail, avec une capacité d'adaptabilité en position de la structure selon les conditions et contraintes de la zone de travail et des travaux à effectuer.

Un autre objectif du Demandeur a été de concevoir une structure support de coût de fabrication réduit, permettant une facilité de manoeuvre par l'opérateur.

Un autre objectif était de concevoir une structure portante qui donne à l'opération une large autonomie de manipulation et de transport en intégrant le support de différents moyens complémentaires participant à cette autonomie d'utilisation.

La solution apportée par le Demandeur est simple et répond à l'ensemble de ces objectifs.

Selon une première caractéristique, la structure de manutention support de ponceuses à bras, est telle que décrite dans la revendication 1.

Des charactéristiques additionnelles de l'invention font l'objet des sous-revendications 2 à 5.

Ces caractéristiques et d'autres encore ressortiront bien de la suite de la description.

Pour fixer l'objet de l'invention illustrée d'une manière non limitative aux figures des dessins où :
- la figure 1 est une vue d'une structure portante et roulante d'un appareil à poncer selon l'art antérieur.
- la figure 2 est une vue de la structure support roulante d'une ponceuse à bras selon l'invention.
- la figure 3 est une vue de dessus de la structure support selon la figure 2.
- la figure 4 est une vue partielle de la partie support de la ponceuse à bras.
- la figure 5 est une vue en variante de la structure support.

Afin de rendre plus concret l'objet de l'invention, on le décrit maintenant d'une manière non limitative illustrée aux figures des dessins.

La structure support selon l'invention est référencée par (10) et comprend un trépied défini par deux bras avant (10a-10b) orientée vers le bas en extrémité inférieure et en prolongement de la colonne (10c) réceptrice d'un tube télescopique (11) et un bras derrière profilé (10d), disposé en dessous de la partie supérieure de ladite colonne, les trois bras définissant une triangulation à partir du raccordement du bras arrière (10d) au-dessous de l'extrémité supérieure de la colonne. Les bras sont associés à des moyens de de roulement (10e) avec moyen d'arrêt en position bien connu en soi. Les deux bras avant (10a) (10b) sont disposés en V l'un par rapport à l'autre et inclinés angulairement par rapport à la colonne (10c). Cette disposition particulière permet de rigidifier la structure et d'augmenter sa stabilité, en particulier si elle est basculée pour être en appui sur deux roues dans certaines phases opératoires. Le raccordement du bras arrière (10d) s'effectue sur la colonne sensiblement en dessous de son extrémité supérieure.

La forme du bras (10d) peut être coudée ou être curviligne. Le bras arrière permet aussi la préhension de la structure par l'opérateur.

En outre, la tige télescopique (11) est agencée de manière classique avec des ouvertures permettant le positionnement d'une clavette (12) de verrouillage. Cette clavette prend avantageusement appui sur la partie d'extrémité de la colonne laissant libre en rotation sur elle-même la tige télescopique. L'extrémité supérieure de celle-ci reçoit un étrier (13) profilé en U dont la base (13a) est solidaire de ladite extrémité par soudage ou autre. Les deux ailes (13b-13c) de l'étrier sont de grande hauteur et reçoivent entre elles un berceau (14) articulé sur des axes (15) disposés sur lesdites ailes (13b-13c). Le berceau (14) est établi par exemple sous forme d'une pièce profilée en U dont les ailes (14a-14b) sont parallèles aux ailes de l'étrier et se montent sur les axes (15) en étant libres en rotation. Des moyens de blocage en position sont rapportés pour assurer la tenue de l'ensemble. La base (14c) du berceau entre les ailes est elle-même agencée avec une forme (14d) profilée susceptible de recevoir en appui le bras ou corps (16a) de la ponceuse à bras (16). La longueur de cette forme (14a) est définie pour assurer une parfaite tenue du corps de la ponceuse à bras. Pour assurer le maintien de celle-ci, un bridage (17) supplémentaire vient s'ajuster sur le corps de la ponceuse à bras et des moyens de liaison (18) assurent la fixation de l'ensemble et la tenue ferme de la ponceuse à bras. La pose de la ponceuse à bras sur l'étrier support s'effectue de manière réglable par l'opérateur selon ses besoins.

L'intérêt d'une telle structure réside dans le fait que la ponceuse à bras est supportée évitant son poids à soutenir pendant le travail, mais surtout qu'elle est orientable dans tous les sens au gré des besoins de l'opérateur. Celui-ci a un champ visuel plus important par rapport à la zone de travail, ce qui lui permet d'effectuer les opérations de ponçage dans les meilleures conditions.

Comme illustré figure 2, il faut accompagner le déplacement de la structure tout en effectuant les opérations de ponçage.

En situation de repos, il suffit à l'opérateur de bien positionner la ponceuse girafe à l'équilibre à l'horizontal en étant parfaitement tenue par le berceau support solidarisé de l'étrier précité.

Un avantage important de la structure selon l'invention et de la forme particulière de son trépied est de pouvoir basculer et être sur deux roues dans le cas de certaines opérations de ponçage en fonction des contraintes de la zone de travail.

La structure support est peu encombrante, et on peut concevoir qu'elle soit repliable si le bras arrière est monté articulé par rapport à la colonne support.

On a représenté figure 2 la relation de la ponceuse support avec un bloc aspirateur des poussières et autres détritus. Selon la variante de la figure 5, le trépied peut être agencé pour recevoir à sa base un plateau (19) recevant un bloc aspirateur (18) avec groupe moteur générateur permettant l'alimentation électrique de la ponceuse à bras. Dans ce cas, la structure est entièrement autonome et l'opérateur peut effectuer tous les travaux de ponçage, de nettoyage, de récupération des poussières et particules.

On a aussi envisagé d'agencer le bras arrière du trépied pour recevoir un ou des moyens supports (21) de rangement d'accessoires ou autres.

L'autonomie donnée par cette structure portante, son adaptabilité aux conditions de la zone de travail, sa simplicité de fabrication sa facilité de manipulation et son faible coût de fabrication lui confèrent des avantages très largement supérieurs à l'art antérieur ci-avant rappelé.

Le rangement d'accessoires peut inclure des outils, mais aussi des gammes de berceaux récepteurs des ponceuses à bras pour tenir compte des différentes formes des corps de ponceuses à bras sur le marché.

Le travail de l'opérateur est aisé, non fatiguant et plus précis, car son champ visuel est augmenté par rapport à la zone de travail et il n'est pas gêné par les composants de la structure. L'enlèvement de la ponceuse à bras est aisée et à fortiori sa mise en place.

## Revendications

1. Structure de manutention support de ponceuses à bras, du type comprenant une colonne (10c) montée sur un piètement à roulettes et agencée pour recevoir un tige télescopique (11) recevant en bout un étrier (13) support d'un bras orientable angulairement récepteur d'outils, ladite colonne (10c) se prolongeant à son extrémité inférieure vers le bas par deux bras (10a-10b) orientés angulairement vers l'avant dans une configuration en V dont l'extrémité inférieure présente un moyen de roulement, la colonne (10c) présentant au-dessous de son extrémité supérieure un bras arrière (10d) ayant à son extrémité un moyen de roulement (10e), lesdits bras définissant par rapport à la colonne (10c) un trépied dans une configuration en triangulation à partir du raccordement au bras arrière (10d) en dessous de l'extrémité supérieure de la colonne, **caractérisée en ce que** les deux bras avant (10a-10b) sont inclinés angulairement par rapport à la colonne (10c),
**et en ce que** le bras arrière du trépied est fixé directement au dessous de l'extrémité supérieure de la colonne et à distance de son extrémité inférieure et du raccordement des deux bras avant en constituant un élément de portage et de préhension.

2. Structure selon la revendication 1, **caractérisée en ce que** la configuration de trépied de la structure portante a pour fonction de permettre la mise en porte à faux de la structure sur deux roues avec basculement angulaire de la structure selon certaines opérations de ponçage au plafond.

3. Structure selon l'une des revendications 1 et 2, **caractérisée en ce que** la tige télescopique présente en partie supérieure un étrier (13) support d'un berceau (14) articulé et orientable d'une ponceuse à bras (16), avec des moyens de liaison par bridage, ladite tige télescopique étant orientable angulairement,
**et en ce que** l'opérateur peut orienter et guider la ponceuse à bras manuellement selon une amplitude à 360° et de bas en haut,
**et en ce que** la tige télescopique est agencée avec des ouvertures permettant le positionnement d'une clavette (12) de verrouillage qui prend avantageusement appui sur la partie d'extrémité de la colonne laissant libre en rotation sur elle-même la tige télescopique,
**et en ce que** l'extrémité supérieure de celle-ci- reçoit un étrier (13) profilé en U dont la base (13a) est solidaire de ladite extrémité.

4. Structure selon la revendication 3, **caractérisée en ce que** les deux ailes (13b-13c) de l'étrier sont de grande hauteur et reçoivent entre elles un berceau (14) articulé sur des axes (15) disposés sur lesdites ailes (13b-13c),
**et en ce que** le berceau (14) est établi sous forme d'une pièce profilée en U dont les ailes (14a-14b) sont parallèles aux ailes de l'étrier et se montent sur les axes (15) en étant libres en rotation,
**et en ce que** des moyens de blocage en position sont rapportés pour assurer la tenue de l'ensemble,
**et en ce que** la base (14c) du berceau entre les ailes est elle-même agencée avec une forme (14d) profilée susceptible de recevoir en appui le bras ou corps (16a) de la ponceuse à bras (16),
**et en ce qu**'un bridage (17) supplémentaire vient s'ajuster sur le corps de la ponceuse girafe et des moyens de liaison (18) assurent la fixation de l'ensemble et la tenue ferme de la ponceuse à bras.

5. Structure, selon l'une quelconque des revendications 1 à 4, **caractérisée en ce que** le trépied est agencé à sa base pour la réception d'un plateau (19) recevant un bloc aspirateur avec groupe moteur réducteur.

## Claims

1. Handling support structure for arm sander, of the type comprising a pole (10c) mounted on a roller support and arranged to accommodate a telescopic rod (11) accommodating a yoke (13) at its end supporting a tool-accommodating angularly orientable arm, the said pole (10c) being prolonged at its lower end downwards via two arms (10a-10b) angularly oriented forwards in a V configuration of which the lower end has rolling means, the pole (10c) having below its upper end a rear arm (10d) having rolling means (10e) at its end, the said arms defining, with regard to the pole (10c), a tripod in a triangular configuration from the connection of the rear arm (10d) below the upper end of the pole, **characterized in that** the two front arms (10a-10b) are angularly inclined to the pole (10c),
**and in that** the rear arm of the tripod is fixed directly to the bottom of the upper end of the pole and at a distance from its bottom end and from the connection of the two front arms, thereby constituting a support and gripping element.

2. Structure according to Claim 1, **characterized in that** the tripod configuration of the support structure has the function of permitting the structure to overhang on two wheels with angular tilting of the structure for certain ceiling sanding operations.

3. Structure according to either of Claims 1 and 2, **characterized in that** the telescopic rod has, in the upper part, a yoke (13) supporting a hinged and orientable cradle (14) of an arm sander (16), with flanged connecting means, the said telescopic rod being angularly orientable,
**and in that** the operator can orient and guide the arm sander manually with an amplitude of 360° and from bottom to top,
**and in that** the telescopic rod is arranged with openings permitting the positioning of a locking key (12) which advantageously bears on the end part of the pole allowing the telescopic rod to rotate freely about itself,
**and in that** the upper end thereof accommodates a U-shaped yoke (13) of which the base (13a) is joined to the said end.

4. Structure according to Claim 3, **characterized in that** the two flanges (13b-13c) of the yoke have a large height and accommodate between them a cradle (14) mounted on pins (15) placed on the said flanges (13b-13c),
**and in that** the cradle (14) is prepared in the form of a U-shaped part of which the flanges (14a-14b) are parallel to the flanges of the yoke and are mounted on the pins (15) while being free to rotate,
**and in that** position locking means are added to secure the assembly,
**and in that** the base (14c) of the cradle between the flanges is itself arranged with a profiled shape (14d) suitable for supportably accommodating the arm or body (16a) of the arm sander (16),
**and in that** an additional flange (17) is adjusted to the body of the pole mounted sanding machines and the connecting means (18) for the overall fastening and securing of the arm sander.

5. Structure according to any one of Claims 1 to 4, **characterized in that** the tripod is arranged at its base for accommodating a plate (19) accommodating a vacuum unit with gear motor.

## Patentansprüche

1. Tragkonstruktion für Stabpoliermaschinen mit einem Rohr (10c), das auf einem Fußgestell mit Rollen montiert, welches derart angeordnet ist, dass es einen Teleskopstab (11) aufnimmt, an dessen Ende sich ein Bügel (13) befindet, der einen winklig verstellbaren Arm hält, welcher Vorrichtungen aufnimmt, wobei sich das Rohr (10c) an seinem unteren Ende durch zwei in V-Konfiguration winklig nach vorn verstellbare Arme (10a-10b) nach unten verlängert, dessen unteres Ende eine Rolle aufweist, wobei das Rohr (10c) unter seinem oberen Ende einen hinteren Arm (10d) besitzt, der an seinem Ende eine Rolle (10e) besitzt, wobei die Arme gegenüber dem Rohr (10c) in einer Triangulations-Konfiguration von dem Anschluss an den hinteren Arm (10d) aus unterhalb des oberen Endes des Rohrs einen Dreifuß bilden, **dadurch gekennzeichnet, dass** die beiden vorderen Arme (10a - 10b) gegenüber dem Rohr (10c) winklig geneigt sind, und dass der hintere Arm des Dreifußes direkt unter dem oberen Ende des Rohres und im Abstand zu seinem unteren Ende und zur Verbindung der beiden vorderen Arme befestigt ist, wobei er ein Trag- und Greifelement darstellt.

2. Tragkonstruktion nach Anspruch 1, **dadurch gekennzeichnet, dass** die Dreifuß-Konfiguration der Tragkonstruktion die Funktion besitzt, bei bestimmten Poliervorgängen an der Decke den Überhang der Tragkonstruktion auf zwei Rädern mit winkligem Kippen oder Neigen der Tragkonstruktion zu ermöglichen.

3. Tragkonstruktion nach einem der Ansprüche 1 und 2, **dadurch gekennzeichnet, dass** der Teleskopstab am oberen Ende einen Haltebügel (13) für einen Bogen aufweist, der an einer Stabpoliermaschine (16) gelenkig und verstellbar angebracht ist, mit Verbindungselementen durch Anflanschen, wobei der Teleskopstab winklig verstellbar ist, und **dadurch gekennzeichnet, dass** der Bedienungsmann die Stabpoliermaschine entsprechend einer Amplitude von 360° von unten nach oben manuell ausrichten und führen kann, und dass der Teleskopstab mit Öffnungen angeordnet ist, die das Anbringen eines Verriegelungskeils (12) erlauben, der vorteilhafterweise am Ende des Rohres aufliegt, so dass sich der Teleskopstab frei um sich selbst drehen kann, und dass sein oberes Ende einen U-förmigen Bügel (13) aufnimmt, dessen unterer Teil (13a) mit dem Ende verbunden ist.

4. Tragkonstruktion nach Anspruch 3, **dadurch gekennzeichnet, dass** die beiden Schenkel (13b - 13c) des Bügels hoch sind, und zwischen sich einen Bogen (14) aufnehmen, der an den Achsbolzen (15) angelenkt ist, welche an den Schenkeln (13b - 13c) angeordnet sind, und dass der Bogen (14) in Form eines U-förmigen Teils ausgebildet ist, dessen Schenkel (14a - 14b) parallel zu den Schenkeln des Bügels verlaufen, und sich frei drehend an den Achsbolzen (15) befinden, und dass Blockierelemente zur Positionierung angesetzt sind, um die Festigkeit des Ganzen zu gewährleisten, und dass die Basisfläche (14c) des Bogens zwischen den Schenkeln selbst in einer profilierten Form (14d) angeordnet ist, die den Arm oder Hauptteil (16a) der Stabpoliermaschine (16) aufnehmen kann, und dass sich an der Stabpoliermaschine eine zusätzliche Anflanschung (17) befindet, und dass Verbindungselemente (18) die Befestigung des Ganzen und die Festigkeit der Stabpoliermaschine gewährleisten.

5. Tragkonstruktion nach einem der Ansprüche 1 bis 4, **dadurch gekennzeichnet, dass** der Dreifuß an seiner Fußfläche derart angeordnet ist, dass er eine Platte (19) für einen Saugblock und ein Getriebemotor-Aggregat aufnimmt.
